# EUROPÄISCHE PATENTSCHRIFT

(11) **EP 3 949 029 B1**
(45) Veröffentlichungstag und Bekanntmachung des Hinweises auf die Patenterteilung: **25.02.2026**
(21) Anmeldenummer: 20715050.9
(22) Anmeldetag: 27.03.2020
(51) Int. Cl.: H01R 13/6597, H01R 43/16

(54) **STECKVERBINDER MIT EINEM ALS GUSSTEIL AUSGEBILDETEN KONTAKTIERUNGSELEMENT**
ELECTRICAL CONNECTOR HAVING A CONTACTING ELEMENT DESIGNED AS A CAST PART
FICHE PRÉSENTANT UN ÉLÉMENT DE CONTACT CONÇU SOUS FORME DE PIÈCE COULÉE

(30) Priorität: 29.03.2019 BE 201905198
(43) Veröffentlichungstag der Anmeldung: 09.02.2022
(73) Patentinhaber: Phoenix Contact GmbH & Co. KG, 32825 Blomberg (DE)
(72) Erfinder: TÜNKER, Manuel, 32694 Dörentrup (DE); STARKE, Cord, 32825 Blomberg (DE)
(74) Vertreter: Meyer-Graefe, Karsten
(86) Internationale Anmeldenummer: PCT/EP2020/058643
(87) Internationale Veröffentlichungsnummer: WO 2020/201043

(56) Entgegenhaltungen:
- DE-A1- 102014 112 991
- DE-A1- 4 419 023
- US-B1- 6 254 403

## Beschreibung

Die Erfindung betrifft eine Steckverbindung zum steckenden Verbinden mit einem Gegensteckverbinder und ein Verfahren zum Herstellen eines Steckverbinders zum steckenden Verbinden mit einem Gegensteckverbinder.

Ein derartiger Steckverbinder umfasst einen aus einem elektrisch isolierenden Material gefertigten Kontaktträger, einen an dem Kontaktträger angeordneten, elektrischen Erdungskontakt zum elektrischen Kontaktieren mit dem Gegensteckverbinder und ein mit dem Kontaktträger verbundenes, elektrisch leitfähiges Gehäuseteil. Weiter umfasst ein derartiger Steckverbinder ein mittels einen Gusstechnik gefertigtes, elektrisch leitfähiges Kontaktierungselement, das einen elektrisch kontaktierend an dem Gehäuseteil anliegenden, ersten Kontaktierungsabschnitt und einen elektrischen kontaktierend an dem Erdungskontakt anliegenden, zweiten Kontaktierungsabschnitt aufweist und das Gehäuseteil elektrisch mit dem Erdungskontakt verbindet.

Ein solcher Steckverbinder ist beispielsweise aus der US 6 254 403 B1 und der DE 44 19 023 A1 bekannt. Ein ähnlicher Steckverbinder ist beispielsweise aus der DE 10 2014 112991 A1 bekannt. Ein solcher Steckverbinder kann beispielsweise an ein elektrisches Kabel angeschlossen sein und zum Anschließen des elektrischen Kabels an eine übergeordnete elektrische Baugruppe dienen.

Bei einem solchen Steckverbinder dient der an dem Kontaktträger angeordnete Erdungskontakt (auch bezeichnet als PE-Kontakt) dazu, eine Erdung zwischen dem Steckverbinder und dem Gegensteckverbinder zu bewirken, um an dem Steckverbinder und dem Gegensteckverbinder somit ein gleiches Erdungspotenzial bereitzustellen. Wünschenswert ist hierbei, berührbare Metallteile elektrisch leitend an den Erdungskontakt anzubinden, um solche berührbaren Metallteile in die Erdung mit einzubeziehen.

Bei einem Steckverbinder, der in beanspruchten Umgebungen, zum Beispiel in Industrieumgebungen, zum Einsatz kommen soll, ist ein Gehäuseteil, das den Steckverbinder zumindest teilweise nach außen hin begrenzt und einhüllt, beispielsweise als Metallteil ausgebildet und somit elektrisch leitfähig. Um das Gehäuseteil in die Erdung mit einzubeziehen, ist somit eine elektrische Verbindung zwischen dem Gehäuseteil und dem Erdungskontakt erforderlich, die herkömmlich beispielsweise durch eine als Stanz-Biege-Teil ausgebildete, metallene Feder hergestellt wird.

Aufgabe der vorliegenden Erfindung ist es, einen Steckverbinder sowie ein Verfahren zum Herstellen eines Steckverbinders zur Verfügung zu stellen, die auf einfache, automatisierbare Weise das Herstellen einer elektrischen Verbindung zwischen einem Erdungskontakt an einem Kontaktträger und einem elektrisch leitfähigen Gehäuseteil des Steckverbinders ermöglichen.

Diese Aufgabe wird durch einen Gegenstand mit den Merkmalen des Anspruchs 1 gelöst.

Demnach zeichnet sich der Steckverbinder dadurch aus, dass das Kontaktierungselement in situ an einer durch den Kontaktträger, den Erdungskontakt und das Gehäuseteil gebildeten Vormontagebaugruppe durch die Gusstechnik geformt ist.

Zur elektrischen Verbindung des an dem Kontaktträger angeordneten Erdungskontakts mit einem elektrisch leitfähigen Gehäuseteil wird bei dem Stückverbinder ein Kontaktierungselement eingesetzt, das mittels einer Gusstechnik gefertigt ist. Beispielsweise ist das Kontaktierungselement als ein durch Metallguss gefertigtes Metallgussteil oder ein durch Kunststoffspritzgießen aus einem elektrisch leitfähigen Kunststoff gefertigtes Spritzgussteil ausgebildet. Als Material für ein Metallgussverfahren kann beispielsweise ein niedrig schmelzendes Metall, beispielsweise eine Aluminiumgusslegierung oder eine Zinngusslegierung, insbesondere eine Zinn-Lot-Legierung, zum Einsatz kommen. Als elektrisch leitfähiges Kunststoffmaterial für ein Kunststoffspritzgießen kann ein Material zum Einsatz kommen, wie dies beispielsweise in der WO 2005/057590 A1 beschrieben ist.

Das Kontaktierungselement liegt mit dem ersten Kontaktierungsabschnitt an dem Gehäuseteil und mit dem zweiten Kontaktierungsabschnitt an dem an dem Kontaktträger angeordneten Erdungskontakt an, kontaktiert somit das Gehäuseteil und den Erdungskontakt und stellt auf diese Weise eine elektrische Verbindung zwischen dem Gehäuseteil und dem Erdungskontakt her. Das Gehäuseteil liegt somit auf dem an dem Erdungskontakt anliegenden Erdpotenzial und ist somit in die Erdung mit einbezogen.

Erfindungsgemäß ist das Kontaktierungselement in situ an einer durch den Kontaktträger, den Erdungskontakt und das Gehäuseteil gebildeten Vormontagebaugruppe durch die Gusstechnik geformt. Das Kontaktierungselement wird somit mittels der verwendeten Gusstechnik unmittelbar an dem Kontaktträger geformt. Hierzu kann eine vorgefertigte Baugruppe des Steckverbinders, bestehend aus dem Kontaktträger, dem Erdungskontakt und dem Gehäuseteil, beispielsweise in ein Gusswerkzeug, zum Beispiel in eine Metallgussform oder ein Spritzgusswerkzeug, eingelegt werden, wobei Komponenten der Baugruppe gegeneinander abgedichtet sind und somit das Kontaktierungselement in dem Werkzeug unmittelbar an der vorgefertigten Baugruppe geformt werden kann. Das Kontaktierungselement kann beim Formen sich mit dem den zweiten Kontaktierungsabschnitt ausbildenden Material unmittelbar an den an dem Kontaktträger angeordneten Erdungskontakt anlegen und somit elektrisch mit dem Erdungskontakt kontaktieren. Das Kontaktierungselement wird hierbei vorzugsweise unmittelbar an dem Gehäuseteil geformt, beispielsweise indem das Material des Kontaktierungselements durch eine Öffnung in dem Gehäuseteil eingegossen wird und somit einen stoffschlüssigen Verbund mit dem Erdungskontakt einerseits und dem Gehäuseteil andererseits eingeht.

Für die Fertigung des Kontaktierungselements in situ an der durch den Kontaktträger, den Erdungskontakt und das Gehäuseteil gebildeten Vormontagebaugruppe sind die Teile dieser Vormontagebaugruppe insbesondere so zueinander abgedichtet, dass das flüssige Gussmaterial, insbesondere ein Metallmaterial, zwar Gehäuseteil und Erdungskontakt umfließt und elektrisch verbindet, aber keine elektrisch kontaktierende Berührung zu anderen, elektrisch leitenden Elementen hat.

Die Teile der Vormontagebaugruppe bilden hierbei gemeinsam eine Kavität aus, in die flüssiges Material beim Gießen, insbesondere ein flüssiges Metallmaterial, zur Formung in situ an der Vormontagebaugruppe einfließt. Die Kavität erstreckt sich beispielsweise anschließend an eine Öffnung in dem Gehäuseteil in dem Kontaktträger und um einen Schaftabschnitt des Erdungskontakts herum, sodass durch Einfließen in die Kavität das Kontaktierungselement zur elektrischen Kontaktierung mit dem Erdungskontakt einerseits und dem Gehäuseteil andererseits geformt werden kann.

Das Gehäuseteil kann beispielsweise eine (abschnittsweise) Einhausung für den Steckverbinder schaffen und kann für belastbar auszulegende Steckverbinder als Metallteil ausgebildet sein. Das Gehäuseteil ist elektrisch leitfähig und über den ersten Kontaktierungsabschnitt des Kontaktierungselements elektrisch an das Kontaktierungselement angebunden und darüber mit dem Erdungskontakt verbunden, sodass das Gehäuseteil auf dem an dem Erdungskontakt anliegenden Erdpotenzial liegt.

Das Gehäuseteil kann beispielsweise als Gussteil, zum Beispiel gefertigt durch Zinkdruckguss oder Aluminiumdruckguss, ausgebildet sein. Das Gehäuseteil kann jedoch - insbesondere für Kleinserien - auch als Drehteil, zum Beispiel aus Messing oder Stahl, insbesondere Edelstahl, gefertigt sein.

In einer Ausgestaltung weist der Kontaktträger eine Aufnahmebuchse und der Erdungskontakt einen Schaftabschnitt auf, wobei der Erdungskontakt mit dem Schaftabschnitt in der Aufnahmebuchse angeordnet ist und der zweite Kontaktierungsabschnitt des Kontaktierungselements elektrisch kontaktierend an dem Schaftabschnitt anliegt. Der Kontaktträger ist aus einem elektrisch isolierenden Material, zum Beispiel einem isolierenden Kunststoffmaterial, gefertigt und isoliert den Erdungskontakt somit von umgebenden Komponenten des Steckverbinders. Der Erdungskontakt ist in eine zugeordnete Aufnahmebuchse des Kontaktträgers eingesteckt und beispielsweise kraftschlüssig und/oder formschlüssig (zum Beispiel rastend oder durch Einpressen oder Verstemmen) an dem Kontaktträger fixiert. Das Kontaktierungselement ist hierbei derart bis hin zum Erdungskontakt an dem Kontaktträger erstreckt, dass das Kontaktierungselement mit seinem zweiten Kontaktierungsabschnitt den Erdungskontakt elektrisch kontaktiert und somit elektrisch an den Erdungskontakt angebunden ist.

Beispielsweise kann der zweite Kontaktierungsabschnitt des Kontaktierungselements sich umfänglich um den Schaftabschnitt des Erdungskontakts herum erstrecken. Der Kontaktierungsabschnitt bildet somit - gegebenenfalls nach seiner Formung unmittelbar an dem Schaftabschnitt des Erdungskontakts - eine Öse, durch die hindurch sich das Kontaktelement mit seinem Schaftabschnitt erstreckt, sodass eine umfängliche Kontaktierung zwischen dem Kontaktierungsabschnitt des Kontaktierungselements und dem Erdungskontakt besteht und damit eine niederohmige, mechanisch fixierte Verbindung zwischen dem Kontaktierungselement und dem Erdungskontakt gewährleistet ist.

In einer Ausgestaltung ist der zweite Kontaktierungsabschnitt zur Kontaktierung mit dem Erdungskontakt an dem Kontaktträger radial innerhalb des ersten Kontaktierungsabschnitts zur Kontaktierung mit dem Gehäuseteil angeordnet (mit Bezug auf eine Radialrichtung radial zu einer Steckrichtung, entlang derer der Steckverbinder mit einem zugeordneten Gegensteckverbinder zu verbinden ist). Der erste Kontaktierungsabschnitt steht somit radial nach außen über den zweiten Kontaktierungsabschnitt vor und kann beispielsweise an einer radial nach außen weisenden Außenfläche in Anlage mit einer radial nach innen weisenden Innenfläche des Gehäuseteils sein, sodass über den ersten Kontaktierungsabschnitt des Kontaktierungselements eine elektrische Anbindung an das Gehäuseteil hergestellt ist.

Alternativ kann der erste Kontaktierungsabschnitt auch das Gehäuseteil zumindest abschnittsweise umgreifen, sodass der erste Kontaktierungsabschnitt radial außerhalb des Gehäuseteils geformt ist, beispielsweise durch ein Formen des Kontaktierungsabschnitts in situ an dem Gehäuseteil. In diesem Fall kann sich das Kontaktierungselement beispielsweise durch eine Öffnung des Gehäuseteils hindurch erstrecken, um innerhalb des Gehäuseteils mit dem Erdungskontakt zu kontaktieren.

Das Kontaktierungselement kontaktiert somit über seinen ersten Kontaktierungsabschnitt an einer radial äußeren Position mit dem Gehäuseteil und über seinen zweiten Kontaktierungsabschnitt an einer radial weiter innen gelegenen Position mit dem Erdungskontakt und stellt dadurch eine elektrische Verbindung zwischen dem innen an dem Kontaktträger angeordneten Erdungskontakt und dem den Kontaktträger außen umgebenden Gehäuseteil her.

In einer Ausgestaltung weist der Steckverbinder ein radial außerhalb des Kontaktträgers angeordnetes, mit dem Gehäuseteil verbundenes, elektrisch leitfähiges Lagerelement und ein Verbindungselement auf. Das Verbindungselement ist um eine Steckrichtung, entlang derer der Stadtverbinder steckend mit dem Gegensteckverbinder verbindbar ist, drehbar an dem Lagerelement gelagert und ist beispielsweise als Kupplungsmutter ausgebildet, über die der Steckverbinder schraubend zu einem zugeordneten Gegensteckverbinder fixiert werden kann. Das Verbindungselement in Form der Kupplungsmutter weist hierzu beispielsweise einen Gewindeabschnitt mit einem daran geformten Außengewinde auf, über das eine schraubende Verbindung mit einer zugeordneten Schrauböffnung des Gegensteckverbinders hergestellt werden kann. Das Lagerelement kann hierbei beispielsweise als Hülse ausgebildet sein, die den Kontaktträger ringförmig umgibt und eine Gleitlagerfläche zur drehbaren Lagerung des Verbindungselements an dem Kontaktträger bereitstellt.

Beispielsweise kann das Gehäuseteil, in einer Ausgestaltung integral und einstückig mit dem Lagerelement geformt sein.

In einer Ausgestaltung steht das Kontaktierungselement auch elektrisch kontaktierend mit dem Lagerelement in Verbindung. Auch das elektrisch leitende Lagerelement ist somit über das Kontaktierungselement elektrisch an den Erdungskontakt des Kontaktträgers angebunden.

In einer Ausgestaltung ist das Gehäuseteil zumindest abschnittsweise durch ein elektrisch isolierendes Mantelteil eingefasst. Das elektrisch isolierende Mantelteil kann zum Beispiel durch Kunststoffspritzgießen an dem Gehäuseteil geformt werden und stellt eine äußere, elektrisch isolierende Umhüllung für das Gehäuseteil dar. Das Mantelteil kann zum Beispiel durch Kunststoffspritzgießen unmittelbar an dem Gehäuseteil geformt werden, somit in situ bei bereits gegossenem Kontaktierungselement.

Das Mantelteil bildet vorzugsweise einen durch das Mantelteil umfänglich eingefassten Innenraum aus. Hierbei kann ein elektrisches Kabel an einem von dem Kontaktträger abgewandten Ende des Mantelteils in den Innenraum des Mantelteils eingeführt sein, sodass ein solcher Bereich, in dem Leitungsadern des Kabels an Kontaktelemente des Kontaktträgers elektrisch angeschlossen sind, vom Mantelteil eingefasst und damit nach außen hin umschlossen und geschützt ist.

Das Gehäuseteil kann zum Beispiel auch eine elektrische Schirmung nach außen hin bereitstellen.

In einer Ausgestaltung sind ein oder mehrere elektrische Kontaktelemente zum elektrischen Kontaktieren mit dem Gegensteckverbinder zusätzlich zu dem Erdungskontakt an dem Kontaktträger angeordnet. Über solche Kontaktelemente kann eine elektrische Nutzverbindung zwischen dem Stückverbinder und dem Gegensteckverbinder hergestellt werden, beispielsweise um elektrische Leistung zu übertragen oder Datensignale auszutauschen. Ein jedes Kontaktelement ist hierbei in einer zugeordneten Aufnahmebuchse des Kontaktträgers angeordnet, sodass die Kontaktelemente und der Erdungskontakt elektrisch gegeneinander isoliert sind.

In einer Ausgestaltung bildet der Kontaktträger einen Steckabschnitt aus, mit dem der Steckverbinder entlang der Steckrichtung steckend mit dem Gegensteckverbinder verbunden werden kann. Der Steckabschnitt kann beispielsweise eine zylindrische Grundform aufweisen und kann die Kontakte so umfänglich umschließen, dass der Kontakt innerhalb des Steckabschnitts radial nach außen hin eingebettet ist und umfänglich um die Steckrichtung von dem Material des Steckabschnitts umschlossen ist. Bei steckendem Verbinden der Steckverbindung mit dem Gegensteckverbinder kontaktiert der Erdungskontakt elektrisch mit einem zugeordneten Gegenkontakt des Gegensteckverbinders, sodass eine gemeinsame Erdung zwischen dem Steckverbinder und dem Gegensteckverbinder geschaffen wird.

Die Aufgabe wird auch gelöst durch ein Verfahren zum Herstellen eine Steckverbindung zum steckenden Verbinden mit einem Gegensteckverbinder, wobei das Verfahren aufweist: Bereitstellen eines aus einem elektrisch isolierenden Material gefertigten Kontakteträgers, Anordnen eines elektrischen Erdungskontakts zum elektrischen Kontaktieren mit dem Gegensteckverbinder an dem Kontaktträger, und Bereitstellen eines mit dem Kontaktträger zu verbindenden, elektrisch leitfähigen Gehäuseteils. Zusätzlich ist vorgesehen: Fertigen eines elektrisch leitfähigen Kontaktierungselements mittels einer Gusstechnik an dem Kontaktträger derart, dass das Kontaktierungselement einen ersten Kontaktierungsabschnitt und einen elektrisch kontaktierend an dem Erdungskontakt anliegenden, zweiten Kontaktierungsabschnitt ausbildet, wobei das Kontaktierungselement in situ an einer durch den Kontaktträger, den Erdungskontakt und das Gehäuseteil gebildeten Vormontagebaugruppe durch die Gusstechnik geformt wird. Die vorangehend für den Steckverbinder beschriebenen Vorteile und vorteilhaften Ausgestaltungen finden analog auch auf das Verfahren Anwendung, sodass diesbezüglich auf das vorangehend Ausgeführte verwiesen werden soll.

Im Rahmen des Verfahrens wird das Kontaktierungselement mittels einer Gusstechnik unmittelbar an dem Kontaktträger geformt. Der Kontaktträger wird hierzu mit einem daran angeordneten Erdungskontakt bereitgestellt und in ein geeignetes Gusswerkzeug eingelegt. Das Kontaktierungselement wird sodann beispielsweise mittels eines Metallgussverfahrens oder mittels Kunststoffspritzgießen (unter Verwendung eines elektrisch leitfähigen Kunststoffmaterials) an dem Kontaktträger derart geformt, dass der zweite Kontaktierungsabschnitt des Kontaktierungselements sich an den Erdungskontakt anlegt und somit eine elektrische Verbindung zu dem Erdungskontakt herstellt.

Bei der Formung des Kontaktierungselements an dem Kontaktträger ist das Gehäuseteil bereits mit dem Kontaktträger verbunden, sodass in diesem Fall bei der Formung des Kontaktierungselements der erste Kontaktierungsabschnitt unmittelbar (in situ) in Anlage mit dem Gehäuseteil gelangt und somit die elektrische Verbindung zwischen dem Gehäuseteil und dem Kontaktträger herstellt. Das Formen des Kontaktierungselements durch die Gusstechnik erfolgt derart, dass das Material des Kontaktierungselements durch eine Öffnung des Gehäuseteils in eine Kavität an dem Kontaktträger gegossen wird, sodass das Kontaktierungselement an dem radial innerhalb des Gehäuseteils gelegenen Erdungskontakt geformt wird und sich an das Gehäuseteil anlegt und dabei zwischen dem Erdungskontakt und dem Gehäuseteil zur elektrischen Kontaktierung erstreckt ist.

In anderer Ausgestaltung wird das Kontaktierungselement zunächst an dem Kontaktträger geformt und erst anschließend das Gehäuseteil mit dem Kontaktträger derart verbunden, dass das Gehäuseteil elektrisch kontaktierend an dem ersten Kontierungsabschnitt anliegt und das Kontaktierungselement somit das Gehäuseteil elektrisch mit dem Erdungskontakt verbindet. Das Kontaktierungselement wird somit bei noch nicht mit dem Kontaktträger verbundenem Gehäuseteil an dem Kontaktträger geformt. Durch anschließendes Ansetzen des Gehäuseteils an den Kontaktträger wird das Gehäuseteil auch mit dem Kontaktierungselement und darüber mit dem Erdungskontakt an dem Kontaktträger elektrisch verbunden.

Der der Erfindung zugrunde liegende Gedanke soll nachstehend anhand der in den Figuren dargestellten Ausführungsbeispiele näher erläutert werden. Es zeigen:
- Fig. 1: eine Ansicht eines Ausführungsbeispiels eines Steckverbinders, angeschlossen an ein elektrisches Kabel;
- Fig. 2: eine Längsschnittansicht durch den Steckverbinder;
- Fig. 3: eine ausschnittsweise vergrößerte Ansicht der Anordnung gemäß Fig. 2;
- Fig. 4: eine gesonderte, teilweise geschnittene Ansicht eines Kontaktträgers eines Steckverbinders;
- Fig. 5: eine schematische Ansicht eines Kontaktierungselements an einem Kontaktträger eines Steckverbinders;
- Fig. 6: eine Darstellung eines Gehäuseteils, an dem ein Kontaktierungselement in situ zu formen ist;
- Fig. 7: eine Ansicht des Gehäuseteils mit daran geformtem Kontaktierungselement; und
- Fig. 8: eine gesonderte Ansicht des in situ an dem Gehäuseteil geformten Kontaktierungselements.

Fig. 1 zeigt ein Ausführungsbeispiel eines Steckverbinders 1, der an ein elektrisches Kabel 2 angeschlossen ist und zum Verbinden mit einem Gegensteckverbinder 3 dient. Um das Kabel 2 an dem Gegensteckverbinder 103 anzuschließen, kann der Steckverbinder 1 entlang einer Steckrichtung E mit dem Gegensteckverbinder 3 verbunden werden, indem ein an einem Kontaktträger 12 geformter, ein Steckgesicht ausbildender Steckabschnitt 120 steckend mit dem Gegensteckverbinder 3, insbesondere einer an dem Gegensteckverbinder 3 geformten Stecköffnung, verbunden wird.

An dem Kontaktträger 12 des Steckverbinders 1 sind elektrische Kontaktelemente 13 angeordnet, die bei steckendem Verbinden mit dem Gegensteckverbinder 3 elektrisch mit zugeordneten Gegenkontakten des Gegensteckverbinders 3 kontaktieren und zum Übertragen von Nutzströmen, zum Beispiel für eine elektrische Energieübertragung oder für eine Datenkommunikation, dienen. Zusätzlich trägt der Kontaktträger 12 einen Erdungskontakt 14, der auf einem Erdpotenzial liegt und bei Verbinden mit dem Gegensteckverbinder 3 mit einem zugeordneten Erdungskontakt auf Seiten des Gegensteckverbinders 3 kontaktiert, sodass an der durch den Steckverbinder 1 und den Gegensteckverbinder 3 geschaffenen Steckverbindung ein gemeinsames Erdpotenzial bereitgestellt wird.

Der Kontaktträger 12 ist aus einem elektrisch isolierenden Material gefertigt, sodass die Kontaktelemente 13 und der Erdungskontakt 14 elektrisch gegeneinander isoliert sind. An dem Kontaktträger 12 ist ein Verbindungselement 11 in Form einer Kupplungsmutter angeordnet, die über ein hülsenförmiges Lagerelement 15, das den Kontaktträger 12 ringförmig umgibt, um die Steckrichtung E drehbar an dem Kontaktträger 12 gelagert ist. Das Verbindungselement 11 weist, bei dem dargestellten Ausführungsbeispiel, einen von einem eine Rändelung aufweisenden Bund 110 vorstehenden Gewindeabschnitt 111 auf, an dem ein Außengewinde geformt ist, über das eine Schraubenverbindung mit dem Gegensteckverbinder 3 hergestellt werden kann, wenn der Steckverbinder 1 und der Gegensteckverbinder 3 miteinander verbunden werden.

Das Lagerelement 15 ist fest mit dem Kontaktträger 12 verbunden und aus einem elektrisch leitfähigen Material, insbesondere einem Metallmaterial, ausgebildet. Genauso ist das Verbindungselement 11 beispielsweise aus einem elektrisch leitfähigen Material, insbesondere einem Metallmaterial, gefertigt.

Bei dem dargestellten Ausführungsbeispiel des Steckverbinders 1 ist ein Gehäuseteil 17 derart mit dem Kontaktträger 12 verbunden, dass das Gehäuseteil 17 an einer dem Verbindungselement 11 abgewandten Seite an das Lageelement 15 anschließt. Das Gehäuseteil 17, dargestellt in einer Ansicht in Fig. 6, weist eine zylindrische Grundform auf und ist integral und einstückig mit dem Lagerelement 15 geformt.

Das Gehäuseteil 17 ist elektrisch leitfähig und stellt somit, gemeinsam mit dem Lagerelement 15 und dem daran angeordneten Verbindungselement 11, eine Einhausung für den Kontaktträger 12 zur Verfügung.

Außerhalb des Gehäuseteils 17 ist ein Mantelteil 10 geformt, das aus einem elektrisch isolierenden Kunststoff zum Beispiel mittels Kunststoffspritzgießen gefertigt und derart außerhalb des Gehäuseteils 17 angeordnet ist, dass das Gehäuseteil 17 nach außen hin durch das Mantelteil 10 umgeben ist. Das Mantelteil 10 erstreckt sich hierbei über ein von dem Verbindungselement 11 abgewandtes Ende des Gehäuseteils 17 hinaus und schließt - wie aus der Schnittansicht gemäß Fig. 2 ersichtlich - einen Innenraum 100 ein, innerhalb dessen Leitungsadern 21 des elektrischen Kabels 2 mit Kontaktelementen 13, 14 des Kontaktträgers 12 verbunden sind.

Das elektrische Kabel 2 ist an einem von dem Kontaktträger 12 abgelegenen Ende in das Mantelteil 10 eingeführt und weist einen Kabelmantel 20 auf, der die Leitungsadern 21 einfasst. Innerhalb des Mantelteils 10 sind die Leitungsadern 21 hierbei durch Entfernen des äußeren Kabelmantels 20 abgemantelt und mit den Kontaktelementen 13, 14 am Kontaktträger 12 verbunden, wobei die Leitungsadern 21 in einem Bereich zwischen dem Ende des Kabelmantels 20 und dem Kontaktträger 12 innerhalb des Mantelteils 10 durch ein elektrisch isolierendes Material eingefasst sein können (beispielsweise indem die Leitungsadern 21 innerhalb des Innenraums 100 des Mantelteils 10 durch eine elektrisch isolierende Vergussmasse vergossen sind).

Das Lagerelement 15 ist über Dichtungen 150, 151 zum Beispiel in Form von O-Ringen gegenüber dem Mantelteil 10 und gegenüber dem Kontaktträger 12 feuchtigkeitsdicht abgedichtet, wie dies aus der Schnittansicht gemäß Fig. 2 und der vergrößerten Ansicht gemäß Fig. 3 ersichtlich ist.

Das Gehäuseteil 17 ist bei dem dargestellten Ausführungsbeispiel aus einem elektrisch leitfähigen Material, insbesondere einem Metallmaterial gefertigt, beispielsweise als Aluminiumdruckgussteil oder Zinkdruckgussteil. Weil das Gehäuseteil 17 im Gebrauch durch einen Nutzer berührt werden kann, zum Beispiel über das Lagerelement 15 und das daran angeordnete Verbindungselement 11, ist vorteilhaft, das Gehäuseteil 17 in die Erdung des Steckverbinders 1 mit einzubeziehen und auf das an dem Erdungskontakt 14 anliegende Erdungspotenzial zu legen, um eine Gefährdung eines Nutzers bei Berühren des Steckverbinders 1 auszuschließen.

Um eine elektrische Verbindung zwischen dem Gehäuseteil 17 und dem Erdungskontakt 14 herzustellen, ist bei dem dargestellten Ausführungsbeispiel ein Kontaktierungselement 16 vorgesehen, das elektrisch zwischen dem Gehäuseteil 17 und dem Erdungskontakt 14 angeordnet ist und das Gehäuseteil 17 und den Erdungskontakt 14 elektrisch miteinander verbindet. Das Kontaktierungselement 16 ist mittels einer Gusstechnik aus einem elektrisch leitfähigen Material geformt, wobei die Formung in situ unmittelbar an dem Kontaktträger 12 bei an dem Kontaktträger 12 angeordnetem Erdungskontakt erfolgen kann.

Das Kontaktierungselement 16 ist beispielsweise mittels Metallguss als Metallgussteil oder aus einem elektrisch leitfähigen Kunststoff mittels Kunststoffspritzgießen geformt.

Das Kontaktierungselement 16 ist derart geformt, dass es einen Kontaktierungsabschnitt 161 ausbildet, der sich am Kontaktträger 12 bis hin zu dem in einer Aufnahmebuchse 120 des Kontaktträgers 12 angeordneten Erdungskontakt 14 erstreckt und dabei einen Schaftabschnitt 140 des Erdungskontakts 14 umfänglich umgibt, wie sich dies aus Fig. 3 in Zusammenschau mit der schematischen Ansicht gemäß Fig. 5 ergibt. Der Erdungskontakt 14 liegt in der Aufnahmebuchse 120 des Kontaktträgers 12 ein und bildet an seiner dem Steckabschnitt 120 zugewandten Seite eine Kontaktbuchse 142 und an seiner anderen, abgewandten Seite einen Anschlussabschnitt 141 zum Verbinden mit einer zugeordneten Leitungsader 21 des Kabels 2 aus. Der Schaftabschnitt 140 ist im Wesentlichen zylindrisch geformt und ist nach Formung des Kontaktierungselements 16 umfänglich von dem Material des Kontaktierungsabschnitts 161 umgeben.

Das Kontaktierungselement 16 bildet einen weiteren Kontaktierungsabschnitt 160 aus, der über einen Zwischenabschnitt 162 mit dem dem Erdungskontakt 14 zugeordneten Kontaktierungsabschnitt 161 verbunden und dem Gehäuseteil 17 derart zugeordnet ist, dass der Kontaktierungsabschnitt 160 radial außerhalb des Gehäuseteils 17 zu liegen kommt, das Gehäuseteil 17 somit außenseitig zumindest teilweise umgreift, mit dem Gehäuseteil 17 elektrisch kontaktierend in Anlage ist und somit eine elektrische Verbindung zu dem Gehäuseteil 17 herstellt.

Der Zwischenabschnitt 162 erstreckt sich innenseitig des Lagerelements 15 und bildet in der Längsschnittebene gemäß Fig. 2 und 3 eine Stufe aus, um sich von dem einstückig mit dem Lagerelement 15 geformten Gehäuseteil 17 hin zu dem Erdungskontakt 14 zu erstrecken.

Mit Bezug auf eine entlang der Steckrichtung E weisende Achse des im Wesentlichen zylindrisch geformten Steckverbinders 1 ist der dem Kontaktträger 12 zugeordnete Kontaktierungsabschnitt 161 des Kontaktierungselements 16 radial innerhalb zum dem Gehäuseteil 17 zugeordneten Kontaktierungsabschnitt 160 angeordnet, wie dies aus der schematischen Ansicht gemäß Fig. 5 ersichtlich ist. Das Kontaktierungselement 16 kann hierbei die Form einer herkömmlichen, in Fig. 4 dargestellten, als Stanz-Biege-Teil geformten Kontaktierungsfeder nachbilden und sich abschnittsweise sichelförmig außenseitig des Gehäuseteils 17 erstrecken.

Die Formung des Kontaktierungselements 16 kann unmittelbar in situ an dem Kontaktträger 12 und dem Gehäuseteil 17 erfolgen. So kann das Kontaktierungselement 16 an dem Kontaktträger 12 geformt werden, nachdem die Kontaktelemente 13, 14 in zugeordnete Aufnahmebuchsen 120 des Kontaktträgers 12 eingesteckt und an dem Kontaktträger 12 fixiert worden sind und nachdem das Gehäuseteil 17 zusammen mit dem Lagerelement 15 und gegebenenfalls auch das Verbindungselement 11 an dem Kontaktträger 12 angeordnet sind. Durch Abdichten der Komponenten der so geschaffenen Vormontagebaugruppen zueinander und durch Einlegen der Baugruppe in ein geeignetes Gusswerkzeug wird das Kontaktierungselement 16 an dem Kontaktträger 12 und dem Gehäuseteil 17 unter Formung auch des dem Gehäuseteil 17 zugeordneten Kontaktierungsabschnitts 160 geformt, sodass nach Entnehmen der Baugruppe aus dem Werkzeug das Gehäuseteil 17 elektrisch mit dem Erdungskontakt 14 verbunden ist.

Wie dies aus Fig. 6 ersichtlich ist, ist zur Formung des Kontaktierungselements 16 in situ an dem Gehäuseteil 17 an dem Gehäuseteil 17 eine Öffnung 170 vorgesehen, durch die hindurch Material in den dem Kontaktierungselement 16 zugeordneten Raum eingegossen wird, um das Kontaktierungselement 16 radial innerhalb des Gehäuseteils 17 an dem Kontaktträger 12 zu formen. Die Öffnung 170 ist am Gehäuseteil 17 geformt und stellt einen Zugang in einen am Kontaktträger 12 ausgebildeten Gießkanal bereit, der sich hin zum Schaftabschnitt 140 des Erdungskontakts 14 erstreckt und diesen umgibt. Mit anderen Worten bilden der Kontaktträger 12, das Gehäuseteil 17 und der Erdungskontakt 14 eine Kavität, in welche flüssiges Material, insbesondere ein Metallmaterial, zur Formung des Kontaktierungselements 16 beim Gießen einfließt.

Alternativ kann das Gehäuseteil 17 auch nach Formung des Kontaktierungselements 16 an dem Kontaktträger 12 an die so geschaffene Baugruppe angesetzt werden, um in diesem Fall eine elektrische Kontaktierung zwischen Kontaktierungselements 16 und dem Gehäuseteil 17 durch Anlage des Gehäuseteil 17 an dem Kontaktierungselements 16 von außen herzustellen.

Bei dem schematisch in Fig. 5 dargestellten Ausführungsbeispiel erstreckt sich der Kontaktierungsabschnitt 160 über einen Kreisbogenabschnitt außenseitig des Gehäuseteils 16 und schmiegt sich, nach der Formung in situ an der das Gehäuseteil 17, den Kontaktträger 12 und den Erdungskontakt 14 umfassenden Baugruppe, außenseitig an das Gehäuseteil 16 an. Der Zwischenabschnitt 162 erstreckt sich hierbei durch die Öffnung 170 im Gehäuseteil 16 hindurch hin zu dem Erdungskontakt 14, um den Erdungskontakt 14 mit dem Kontaktierungsabschnitt 161 umfänglich zu umgeben und dadurch zu kontaktieren.

In einem anderen, in Fig. 7 und 8 dargestellten Ausführungsbeispiel erstreckt sich der dem Gehäuseteil 17 zugeordnete Kontaktierungsabschnitt 160 ringförmig um das Gehäuseteil 17 herum, sodass der Kontaktierungsabschnitt 160 das Gehäuseteil 17 umfänglich umgibt. Wiederum wird das Kontaktierungselement 16 in situ an der das Gehäuseteil 17, den Kontaktträger 12 und den Erdungskontakt 14 umfassenden Baugruppe geformt, wobei das flüssige Material beim Gießen um das Gehäuseteil 17 im Gusswerkzeug herumfließt und somit den ringförmigen Kontaktierungsabschnitt 160 formt.

Während Fig. 7 das Kontaktierungselement 16 am Gehäuseteil 17 und in Verbindung mit dem Erdungskontakt 14 zeigt, stellt Fig. 8 das Kontaktierungselement 16 in gesonderter Ansicht dar. Der Zwischenabschnitt 162 erstreckt sich stufenförmig zwischen dem radial äußeren, das Gehäuseteil 17 umgreifenden Kontaktierungsabschnitt 160 und dem radial inneren, den Erdungskontakt 14 kontaktierenden Kontaktierungsabschnitt 161.

Der der Erfindung zugrunde liegende Gedanke ist nicht auf die vorangehend beschriebenen Ausführungsbeispiele beschränkt, sondern lässt sich auch in anderer Weise verwirklichen.

Ein Steckverbinder der beschriebenen Art kann zum Verbinden eines an den Steckverbinder angeschlossenen elektrischen Kabels mit einem einem Gegensteckverbinder zugeordneten Kabel oder einer übergeordneten elektrischen Baugruppe dienen.

Ein solcher Steckverbinder kann zum Übertragen elektrischer Ströme zum Bereitstellen einer Energieversorgung oder auch zum Übertragen von Datensignalen eingesetzt werden.

### Bezugszeichenliste

- 1: Steckverbinder
- 10: Mantelteil
- 100: Innenraum
- 11: Verbindungselement
- 110: Bund
- 111: Gewindeabschnitt
- 12: Kontaktträger
- 120: Aufnahmebuchse
- 121: Steckabschnitt
- 13: Kontaktelemente
- 14: Erdungskontakt (PE-Kontakt)
- 140: Schaftabschnitt
- 141: Anschlussabschnitt
- 142: Kontaktbuchse
- 15: Lagerelement
- 150, 151: Dichtung
- 16: Kontaktierungselement
- 160: Kontaktierungsabschnitt
- 161: Kontaktierungsabschnitt
- 162: Zwischenabschnitt
- 17: Elektrisch leitfähiges Gehäuseteil
- 170: Öffnung
- 2: Elektrisches Kabel
- 20: Kabelmantel
- 21: Leitungsader
- 3: Gegensteckverbinder
- E: Steckrichtung

## Patentansprüche

1. Steckverbinder (1) zum steckenden Verbinden mit einem Gegensteckverbinder (3), mit einem aus einem elektrisch isolierenden Material gefertigten Kontaktträger (12), einem an dem Kontaktträger (12) angeordneten, elektrischen Erdungskontakt (14) zum elektrischen Kontaktieren mit dem Gegensteckverbinder (3) und einem mit dem Kontaktträger (12) verbundenen, elektrisch leitfähigen Gehäuseteil (17), und einem mittels einer Gusstechnik gefertigten, elektrisch leitfähigen Kontaktierungselement (16), das einen elektrisch kontaktierend an dem Gehäuseteil (17) anliegenden, ersten Kontaktierungsabschnitt (160) und einen elektrisch kontaktierend an dem Erdungskontakt (14) anliegenden, zweiten Kontaktierungsabschnitt (161) aufweist und das Gehäuseteil (17) elektrisch mit dem Erdungskontakt (14) verbindet, **dadurch gekennzeichnet, dass** das Kontaktierungselement (16) in situ an einer durch den Kontaktträger (12), den Erdungskontakt (14) und das Gehäuseteil (17) gebildeten Vormontagebaugruppe durch die Gusstechnik geformt ist, wobei an dem Gehäuseteil (17) eine Öffnung (170) vorgesehen ist, durch die hindurch Material in den dem Kontaktierungselement (16) zugeordneten Raum eingießbar ist, um das Kontaktierungselement (16) radial innerhalb des Gehäuseteils (17) an dem Kontaktträger (12) zu formen, wobei die Öffnung (170) am Gehäuseteil (17) geformt ist und einen Zugang in einen am Kontaktträger (12) ausgebildeten Gießkanal bereitstellt, der sich hin zu einem Schaftabschnitt (140) des Erdungskontakts (14) erstreckt und diesen umgibt, so dass der Kontaktträger (12), das Gehäuseteil (17) und der Erdungskontakt (14) eine Kavität bilden, in welches flüssiges Material zur Formung des Kontaktierungselements (16) beim Gießen einfließt.

2. Steckverbinder (1) nach Anspruch 1, **dadurch gekennzeichnet, dass** das Kontaktierungselement (16) mittels Metallguss als Metallgussteil gefertigt ist.

3. Steckverbinder (1) nach Anspruch 1, **dadurch gekennzeichnet, dass** das Kontaktierungselement (16) mittels Kunststoffspritzgießen als Spritzgussteil aus einem elektrisch leitfähigen Kunststoff gefertigt ist.

4. Steckverbinder (1) nach einem der vorangehenden Ansprüche, **dadurch gekennzeichnet, dass** der Kontaktträger (12) eine Aufnahmebuchse (120) und der Erdungskontakt (14) einen Schaftabschnitt (140) aufweist, wobei der Erdungskontakt (14) mit dem Schaftabschnitt (140) in der Aufnahmebuchse (120) angeordnet ist und der zweite Kontaktierungsabschnitt (161) des Kontaktierungselements (16) elektrisch kontaktierend an dem Schaftabschnitt (140) anliegt.

5. Steckverbinder (1) nach Anspruch 4, **dadurch gekennzeichnet, dass** der zweite Kontaktierungsabschnitt (161) des Kontaktierungselements (16) den Schaftabschnitt (140) umfänglich umgibt.

6. Steckverbinder (1) nach einem der vorangehenden Ansprüche, **dadurch gekennzeichnet, dass** der erste Kontaktierungsabschnitt (160) radial nach außen über den zweiten Kontaktierungsabschnitt (161) vorsteht.

7. Steckverbinder (1) nach einem der vorangehenden Ansprüche, **gekennzeichnet durch** ein radial außerhalb des Kontaktträgers (12) angeordnetes, mit dem Gehäuseteil (17) verbundenes, elektrisch leitfähiges Lagerelement (15) und ein Verbindungselement (11), das um eine Steckrichtung (E), entlang derer der Steckverbinder (1) steckend mit dem Gegensteckverbinder (3) verbindbar ist, drehbar an dem Lagerelement (15) gelagert ist.

8. Steckverbinder (1) nach Anspruch 7, **dadurch gekennzeichnet, dass** das Kontaktierungselement (16) elektrisch kontaktierend an dem Lagerelement (15) anliegt.

9. Steckverbinder (1) nach einem der vorangehenden Ansprüche, **dadurch gekennzeichnet, dass** das Gehäuseteil (17) zumindest abschnittsweise durch ein elektrisch isolierendes Mantelteil (10) eingefasst ist, wobei das Mantelteil (10) einen umfänglich eingefassten Innenraum (100) ausbildet und an einem dem Kontaktträger (12) abgewandten Ende des Mantelteils (10) ein elektrisches Kabel (2) in das Mantelteil (10) eingeführt ist.

10. Steckverbinder (1) nach einem der vorangehenden Ansprüche, **gekennzeichnet durch** zumindest ein elektrisches Kontaktelement (13) zum elektrischen Kontaktieren mit dem Gegensteckverbinder (3), das zusätzlich zu dem Erdungskontakt (14) an dem Kontaktträger (12) angeordnet ist.

11. Steckverbinder (1) nach einem der vorangehenden Ansprüche, **dadurch gekennzeichnet, dass** der Kontaktträger (12) einen Steckabschnitt (121) aufweist, mit dem der Steckverbinder (1) entlang einer Steckrichtung (E) steckend mit dem Gegensteckverbinder (2) verbindbar ist.

12. Steckverbinder (1) nach Anspruch 11, **dadurch gekennzeichnet, dass** der Steckabschnitt (121) den Erdungskontakt (14) umfänglich um die Steckrichtung (E) einfasst.

13. Verfahren zum Herstellen eines Steckverbinders (1) zum steckenden Verbinden mit einem Gegensteckverbinder (3), wobei das Verfahren aufweist: Bereitstellen eines aus einem elektrisch isolierenden Material gefertigten Kontaktträgers (12), Anordnen eines elektrischen Erdungskontakts (14) zum elektrischen Kontaktieren mit dem Gegensteckverbinder (3) an dem Kontaktträger (12), und Bereitstellen eines mit dem Kontaktträger (12) zu verbindenden, elektrisch leitfähigen Gehäuseteils (17), Fertigen eines elektrisch leitfähigen Kontaktierungselements (16) mittels einer Gusstechnik an dem Kontaktträger (12) derart, dass das Kontaktierungselement (16) einen ersten Kontaktierungsabschnitt (160) zum elektrischen Kontaktieren mit dem Gehäuseteil (17) und einen elektrisch kontaktierend an dem Erdungskontakt (14) anliegenden, zweiten Kontaktierungsabschnitt (161) ausbildet, **dadurch gekennzeichnet, dass** das Kontaktierungselement (16) in situ an einer durch den Kontaktträger (12), den Erdungskontakt (14) und das Gehäuseteil (17) gebildeten Vormontagebaugruppe durch die Gusstechnik geformt wird, wobei an dem Gehäuseteil (17) eine Öffnung (170) vorgesehen ist, durch die hindurch Material in den dem Kontaktierungselement (16) zugeordneten Raum eingegossen wird, um das Kontaktierungselement (16) radial innerhalb des Gehäuseteils (17) an dem Kontaktträger (12) zu formen, wobei die Öffnung (170) am Gehäuseteil (17) geformt ist und einen Zugang in einen am Kontaktträger (12) ausgebildeten Gießkanal bereitstellt, der sich hin zu einem Schaftabschnitt (140) des Erdungskontakts (14) erstreckt und diesen umgibt, so dass der Kontaktträger (12), das Gehäuseteil (17) und der Erdungskontakt (14) eine Kavität bilden, in welches flüssiges Material zur Formung des Kontaktierungselements (16) beim Gießen einfließt.

14. Verfahren nach Anspruch 13, **gekennzeichnet durch** Verbinden des Gehäuseteils (17) mit dem Kontaktträger (12) derart, dass das Gehäuseteil (17) elektrisch kontaktierend an dem ersten Kontaktierungsabschnitt (160) anliegt, sodass das Kontaktierungselement (16) das Gehäuseteil (17) elektrisch mit dem Erdungskontakt (14) verbindet.

## Claims

1. Plug-in connector (1) for plug-connection to a mating plug-in connector (3), comprising a contact carrier (12) manufactured from an electrically insulating material, an electrical earthing contact (14), which is arranged on the contact carrier (12), for making electrical contact with the mating plug-in connector (3) and an electrically conductive housing part (17) connected to the contact carrier (12), and an electrically conductive contacting element (16) which is manufactured by means of a casting technique and has a first contacting portion (160) bearing in an electrically contacting manner against the housing part (17) and a second contacting portion (161) bearing in an electrically contacting manner against the earthing contact (14) and electrically connects the housing part (17) to the earthing contact (14), **characterized in that** the contacting element (16) is formed using the casting technique in situ on a preassembled assembly formed by the contact carrier (12), the earthing contact (14) and the housing part (17), wherein an opening (170) is provided on the housing part (17), it being possible to pour material into the space associated with the contacting element (16) through the opening in order to form the contacting element (16) radially within the housing part (17) on the contact carrier (12), wherein the opening (170) is formed on the housing part (17) and provides access to a casting channel which is formed on the contact carrier (12) and extends towards and surrounds a shaft portion (140) of the earthing contact (14), so that the contact carrier (12), the housing part (17) and the earthing contact (14) form a cavity into which liquid material flows to form the contacting element (16) during casting.

2. Plug-in connector (1) according to Claim 1, **characterized in that** the contacting element (16) is manufactured as a cast metal part by means of metal casting.

3. Plug-in connector (1) according to Claim 1, **characterized in that** the contacting element (16) is manufactured as an injection-moulded part from an electrically conductive plastic by means of plastic injection moulding.

4. Plug-in connector (1) according to any of the preceding claims, **characterized in that** the contact carrier (12) has a receiving socket (120) and the earthing contact (14) has a shaft portion (140), wherein the earthing contact (14) is arranged in the receiving socket (120) by way of the shaft portion (140) and the second contacting portion (161) of the contacting element (16) bears in an electrically contacting manner against the shaft portion (140).

5. Plug-in connector (1) according to Claim 4, **characterized in that** the second contacting portion (161) of the contacting element (16) circumferentially surrounds the shaft portion (140).

6. Plug-in connector (1) according to any of the preceding claims, **characterized in that** the first contacting portion (160) projects radially outwards beyond the second contacting portion (161).

7. Plug-in connector (1) according to any of the preceding claims, **characterized by** an electrically conductive bearing element (15) which is arranged radially outside the contact carrier (12) and is connected to the housing part (17), and a connecting element (11) which is rotatably mounted on the bearing element (15) about a plug-in direction (E) along which the plug-in connector (1) can be plug-connected to the mating plug-in connector (3).

8. Plug-in connector (1) according to Claim 7, **characterized in that** the contacting element (16) bears against the bearing element (15) in an electrically contacting manner.

9. Plug-in connector (1) according to any of the preceding claims, **characterized in that** the housing part (17) is at least partially enclosed by an electrically insulating casing part (10), wherein the casing part (10) forms a circumferentially enclosed interior (100) and an electrical cable (2) is introduced into the casing part (10) at an end of the casing part (10) facing away from the contact carrier (12).

10. Plug-in connector (1) according to any of the preceding claims, **characterized by** at least one electrical contact element (13) for making electrical contact with the mating plug-in connector (3) which, in addition to the earthing contact (14), is arranged on the contact carrier (12).

11. Plug-in connector (1) according to any of the preceding claims, **characterized in that** the contact carrier (12) has a plug-in portion (121) by way of which the plug-in connector (1) can be plug-connected to the mating plug-in connector (2) along a plug-in direction (E).

12. Plug-in connector (1) according to Claim 11, **characterized in that** the plug-in portion (121) encloses the earthing contact (14) circumferentially around the plug-in direction (E).

13. Method for producing a plug-in connector (1) for plug-connection to a mating plug-in connector (3), wherein the method comprises: providing a contact carrier (12) manufactured from an electrically insulating material, arranging an electrical earthing contact (14) for making electrical contact with the mating plug-in connector (3) on the contact carrier (12), and providing an electrically conductive housing part (17) to be connected to the contact carrier (12), manufacturing an electrically conductive contacting element (16) on the contact carrier (12) by means of a casting technique in such a way that the contacting element (16) forms a first contacting portion (160) for making electrical contact with the housing part (17) and a second contacting portion (161) bearing in an electrically contacting manner against the earthing contact (14), **characterized in that** the contacting element (16) is formed using the casting technique in situ on a preassembled assembly formed by the contact carrier (12), the earthing contact (14) and the housing part (17), wherein an opening (170) is provided on the housing part (17), material being poured into the space associated with the contacting element (16) through the opening in order to form the contacting element (16) radially within the housing part (17) on the contact carrier (12), wherein the opening (170) is formed on the housing part (17) and provides access to a casting channel which is formed on the contact carrier (12) and extends towards and surrounds a shaft portion (140) of the earthing contact (14), so that the contact carrier (12), the housing part (17) and the earthing contact (14) form a cavity into which liquid material flows to form the contacting element (16) during casting.

14. Method according to Claim 13, **characterized by** connecting the housing part (17) to the contact carrier (12) in such a way that the housing part (17) bears in an electrically contacting manner against the first contacting portion (160), so that the contacting element (16) electrically connects the housing part (17) to the earthing contact (14).

## Revendications

1. Connecteur (1) pour le raccordement par enfichage à un contre-connecteur (3), avec un support de contact (12) produit à partir d'un matériau électriquement isolant, un contact de mise à la terre (14) électrique disposé sur le support de contact (12) pour établir un contact électrique avec le contre-connecteur (3) et une partie de boîtier (17) électriquement conductrice reliée au support de contact (12), et un élément de contact (16) électriquement conducteur produit au moyen d'une technique de coulée, qui comporte une première section de contact (160) reposant par contact électrique sur la partie de boîtier (17) et une deuxième section de contact (161) reposant par contact électrique sur le contact de mise à la terre (14) et qui relie électriquement la partie de boîtier (17) au contact de mise à la terre (14), **caractérisé en ce que** l'élément de contact (16) est formé in situ par la technique de coulée sur un ensemble de prémontage formé par le support de contact (12), le contact de mise à la terre (14) et la partie de boîtier (17), une ouverture (170) étant prévue sur la partie de boîtier (17), à travers laquelle un matériau peut être coulé dans l'espace associé à l'élément de contact (16) pour former l'élément de contact (16) radialement à l'intérieur de la partie de boîtier (17) sur le support de contact (12), l'ouverture (170) étant formée sur la partie de boîtier (17) et donnant accès à un canal de coulée formé sur le support de contact (12), lequel canal de coulée s'étend en direction d'une section de tige (140) du contact de mise à la terre (14) et entoure celle-ci de telle sorte que le support de contact (12), la partie de boîtier (17) et le contact de mise à la terre (14) forment une cavité dans laquelle s'écoule un matériau liquide destiné à former l'élément de contact (16) lors de la coulée.

2. Connecteur (1) selon la revendication 1, **caractérisé en ce que** l'élément de contact (16) est produit par coulée de métal en tant que pièce métallique coulée.

3. Connecteur (1) selon la revendication 1, **caractérisé en ce que** l'élément de contact (16) est produit à partir d'une matière plastique électriquement conductrice par moulage par injection de matière plastique en tant que pièce moulée par injection.

4. Connecteur (1) selon l'une des revendications précédentes, **caractérisé en ce que** le support de contact (12) comporte une douille de réception (120) et le contact de mise à la terre (14) comporte une section de tige (140), le contact de mise à la terre (14) étant disposé avec la section de tige (140) dans la douille de réception (120) et la deuxième section de contact (161) de l'élément de contact (16) reposant par contact électrique sur la section de tige (140).

5. Connecteur (1) selon la revendication 4, **caractérisé en ce que** la deuxième section de contact (161) de l'élément de contact (16) entoure en périphérie la section de tige (140).

6. Connecteur (1) selon l'une des revendications précédentes, **caractérisé en ce que** la première section de contact (160) dépasse radialement vers l'extérieur de la deuxième section de contact (161).

7. Connecteur (1) selon l'une des revendications précédentes, **caractérisé par** un élément de palier (15) électriquement conducteur, disposé radialement à l'extérieur du support de contact (12), relié à la partie de boîtier (17), et par un élément de liaison (11), qui est monté sur l'élément de palier (15) de manière à pouvoir tourner autour d'une direction d'enfichage (E), le long de laquelle le connecteur (1) peut être relié par enfichage au contre-connecteur (3).

8. Connecteur (1) selon la revendication 7, **caractérisé en ce que** l'élément de contact (16) repose par contact électrique sur l'élément de palier (15).

9. Connecteur (1) selon l'une des revendications précédentes, **caractérisé en ce que** la partie de boîtier (17) est bordée au moins par sections par une partie enveloppante (10) électriquement isolante, la partie enveloppante (10) formant un espace intérieur (100) bordé en périphérie et un câble électrique (2) étant introduit dans la partie enveloppante (10) sur une extrémité de la partie enveloppante (10) opposée au support de contact (12).

10. Connecteur (1) selon l'une des revendications précédentes, **caractérisé par** au moins un élément de contact électrique (13) destiné à établir un contact électrique avec le contre-connecteur (3), qui est disposé sur le support de contact (12) en plus du contact de mise à la terre (14).

11. Connecteur (1) selon l'une quelconque des revendications précédentes, **caractérisé en ce que** le support de contact (12) comporte une section d'enfichage (121), au moyen de laquelle le connecteur (1) peut être relié par enfichage au contre-connecteur enfichable (2) le long d'une direction d'enfichage (E).

12. Connecteur (1) selon la revendication 11, **caractérisé en ce que** la section d'enfichage (121) borde le contact de mise à la terre (14) en périphérie autour de la direction d'enfichage (E).

13. Procédé de fabrication d'un connecteur (1) destiné à être relié par enfichage à un contre-connecteur (3), le procédé comprenant : la fourniture d'un support de contact (12) produit à partir d'un matériau électriquement isolant, la disposition d'un contact de mise à la terre (14) électrique sur le support de contact (12) pour établir un contact électrique avec le contre-connecteur (3), et la fourniture d'une partie de boîtier (17) électriquement conductrice à relier au support de contact (12), la production d'un élément de contact (16) électriquement conducteur au moyen d'une technique de coulée sur le support de contact (12) de telle manière que l'élément de contact (16) forme une première section de contact (160) pour établir un contact électrique avec la partie de boîtier (17) et une deuxième section de contact (161) reposant par contact électrique sur le contact de mise à la terre (14), **caractérisé en ce que** l'élément de contact (16) est formé in situ par la technique de coulée sur un ensemble de prémontage formé par le support de contact (12), le contact de mise à la terre (14) et la partie de boîtier (17), une ouverture (170) étant prévue sur la partie de boîtier (17), à travers laquelle du matériau est coulé dans l'espace associé à l'élément de contact (16) pour former l'élément de contact (16) radialement à l'intérieur de la partie de boîtier (17) sur le support de contact (12), l'ouverture (170) étant formée sur la partie de boîtier (17) et donnant accès à un canal de coulée formé sur le support de contact (12), lequel canal de coulée s'étend en direction d'une section de tige (140) du contact de mise à la terre (14) et entoure celle-ci de telle sorte que le support de contact (12), la partie de boîtier (17) et le contact de mise à la terre (14) forment une cavité dans laquelle s'écoule un matériau liquide destiné à former l'élément de contact (16) lors de la coulée.

14. Procédé selon la revendication 13, **caractérisé par** la liaison de la partie de boîtier (17) au support de contact (12) de telle manière que la partie de boîtier (17) repose par contact électrique sur la première section de contact (160), si bien que l'élément de contact (16) relie électriquement la partie de boîtier (17) au contact de mise à la terre (14).
